# EUROPÄISCHE PATENTSCHRIFT

(11) **EP 3 452 659 B1**
(45) Veröffentlichungstag und Bekanntmachung des Hinweises auf die Patenterteilung: **22.01.2020**
(21) Anmeldenummer: 17718918.0
(22) Anmeldetag: 24.04.2017
(51) Int. Cl.: E01B 9/68

(54) **SCHIENENZWISCHENLAGE**
RAIL PAD
SEMELLE DE RAIL

(30) Priorität: 02.05.2016 DE 102016108097
(43) Veröffentlichungstag der Anmeldung: 13.03.2019
(73) Patentinhaber: Semperit Ag Holding, 1031 Wien (AT)
(72) Erfinder: MIESSBACHER, Herwig, 8734 Grosslobming (AT)
(74) Vertreter: Müller Schupfner & Partner Patent- und Rechtsanwaltspartnerschaft mbB
(86) Internationale Anmeldenummer: PCT/EP2017/059608
(87) Internationale Veröffentlichungsnummer: WO 2017/190970

(56) Entgegenhaltungen:
- EP-A2- 0 402 093
- DE-B1- 2 210 741
- FR-A1- 2 630 466
- US-A- 4 618 093

## Beschreibung

Die vorliegende Erfindung betrifft eine Zwischenlage, insbesondere eine Schienenzwischenlage.

Elastische Schienenzwischenlagen haben die Aufgabe, die Schiene von der darunterliegenden (Bahn-)Schwelle elastisch zu entkoppeln. Dabei werden die aufgenommenen Kräfte der Schiene über die Schienenzwischenlage in die Schwelle abgeleitet, wobei Kräfte in vertikaler und horizontaler Richtung relativ zur Schienenunterseite auftreten. Durch die einwirkenden Kräfte wird die Zwischenlage hauptsächlich durch die vertikalen Kräfte bzw. in vertikaler Richtung elastisch verformt. Die dynamisch auftretenden Radkräfte und die relativ weichen elastischen Schienenlagerungen ermöglichen es der Schiene, weitgehend frei zu schwingen. Die durch diese Schwingungen hervorgerufenen Schallwellen werden allgemein als Schienenlärm bezeichnet.

Um dem Problem der Lärmentstehung zu begegnen, werden im Stand der Technik mitunter sehr steife Zwischenlagen eingesetzt (k_{SP} > 250 kN/mm). Mit diesen Zwischenlagen kann der Schienenlärm auf einem geringen Niveau gehalten werden. Jedoch ist die elastische Entkopplung zwischen Schiene und Schwelle gering. Alternativ werden daher auch sehr weiche Zwischenlagen eingesetzt (k_{SP} < 120 kN/mm). Mit diesen Zwischenlagen kann eine gute elastische Entkopplung zwischen Schiene und Schwelle erreicht werden. Jedoch wird durch die elastische Entkopplung bzw. durch die auftretenden Schienenbewegungen der Schienenlärm signifikant erhöht.

Ferner ist aus der Druckschrift DE 10 2008 07 495 A1 eine Spritzguss- oder Spritzpressplatte für Schienen aus einem elastomeren oder gummielastischen Material bekannt, wobei die Platte mit noppen- oder stegartigen Erhöhungen und/oder Rillen versehen ist, die sich auf der Oberfläche im Wesentlichen gleichmäßig verteilt sind.

Außerdem kennt die Druckschrift DE 10 2014 216 543 A1 eine Zwischenlage, insbesondere Schienenzwischenlage, mit einer Oberseite und einer Unterseite, wobei die Oberseite eine obere Anordnungsfläche und die Unterseite eine untere Anordnungsfläche aufweist. Dabei definiert die obere Anordnungsfläche eine obere Basisebene zur Anordnung an einer Schiene und die untere Anordnungsfläche eine untere Basisebene zur Anordnung an einer Bahnschwelle. Um eine Zusatzebene zu definieren, welche geneigt zu der oberen Basisebene und/oder zu der unteren Basisebene ausgebildet ist, weisen die Oberseite und/oder die Unterseite zumindest einen Stützabschnitt auf, welcher entsprechend ausgelegt ist.

Die Druckschrift DE 100 48 787 A1 bezieht sich auf eine Lagerung für einen Gleisabschnitt mit entlang des Gleisabschnitts voneinander abweichenden Querschnitten, insbesondere in Form einer Weiche, wobei die Lagerung mehrere Stützpunkte mit jeweils einer Unterlageplatte wie einer Rippenplatte, einer Zungenwurzelplatte oder einer Rippenplatte mit Gleitstuhl bzw. mit Stützbock umfasst.

In der FR 2 630 466 A1 wird eine Zwischenlage zur Anordnung zwischen einer Bahnschwelle und einem Gleis offenbart, wobei die Zwischenlage an ihrer Oberseite und an der Unterseite Längsstege aufweist, die entlang einer Längserstreckung verlaufen. Zudem sind Querstege zu erkennen. Dabei sind Längsvertiefungen und Quervertiefung vorgesehen, die die Querstege und Längsstege bilden. Die DE 22 10 741 B1 zeigt eine Zwischenlage zur Anordnung zwischen einer Bahnschwelle und einem Gleis. Dabei weist die Zwischenlage an der Unterseite Längsstege und Querstege auf. Zwischen den Längsstegen und Querstegen sind dabei Vertiefungen bzw. Rillen zu erkennen.

Es ist daher eine Aufgabe der vorliegenden Erfindung, eine (Schienen-) Zwischenlage anzugeben, welche sowohl eine elastische Entkopplung zwischen Schiene und Schwelle ermöglicht und gleichzeitig den Schienenlärm auf einem geringen Niveau hält.

Diese Aufgabe wird durch eine Zwischenlage gemäß Anspruch 1 gelöst. Weitere Vorteile und Merkmale ergeben sich aus den Unteransprüchen sowie der Beschreibung und den beigefügten Figuren.

Erfindungsgemäß weist eine Zwischenlage bzw. eine Schienenzwischenlage, welche zur Anordnung zwischen einer Bahnschwelle und einem Gleis ausgelegt bzw. ausgebildet ist, an ihrer Oberseite und/oder an ihrer Unterseite einen Längssteg auf, der sich entlang einer Längsrichtung, welche im eingebauten Zustand der Zwischenlage einer Gleisrichtung entspricht, erstreckt, wobei der Längssteg in oder an zumindest einem Quersteg endet, dessen Länge quer zur Längsrichtung größer ist als eine Breite des Längsstegs in dieser Richtung, wobei der zumindest eine Längssteg durch Längsvertiefungen gebildet bzw. definiert bzw. begrenzt ist, und wobei der zumindest eine Quersteg durch eine oder mehrere Quervertiefungen gebildet bzw. definiert bzw. begrenzt ist. Um Schienenschwingungen gezielt auch in Schienenlängsrichtung zu unterbinden, wird also ein Endbereich der Zwischenlage, wobei sich der Ausdruck "Ende" auf die Gleisrichtung bezieht, durch spezielle Formgebung, nämlich den Quersteg, in diesem Bereich überproportional verstärkt. In einer bevorzugten Ausführungsform sind beide Endbereiche der Zwischenlage mit einem Quersteg versehen. Die Zwischenlage kann also entlang der Längsrichtung in drei Bereiche aufgeteilt werden, zwei Endbereiche, welche den Quersteg aufweisen bzw. umfassen und einen dazwischenliegenden Mittelbereich, in welchem der zumindest eine Längssteg ausgebildet bzw. angeordnet ist. Damit wird auch der Kern der Erfindung deutlich. Die vorteilhaften Eigenschaften der Zwischenlage werden nämlich gerade dadurch erreicht, dass der zumindest eine Längssteg nicht die gesamte Zwischenlage durchdringt sondern in bzw. an den Querstegen endet. Insbesondere diese Querstege stellen eine Versteifung dar, welche dazu führt, dass mit der Zwischenlage der Schienenlärm reduziert werden kann. Durch das Vorsehen des zumindest einen Längsstegs wird aber, insbesondere entlang der Längsrichtung/Gleis-richtung, trotzdem die Entkopplung zwischen Bahnschwelle und Schiene ermöglicht. Gemäß einer bevorzugten Ausführungsform ist die Seite der Zwischenlage, welche nicht die Längs- bzw. Quervertiefungen aufweist, beispielsweise glatt bzw. eben. Zweckmäßigerweise ist diese glatte Seite die Oberseite, welche zur Schiene hin orientiert ist, wobei die Unterseite der Zwischenlage bevorzugt die Längs- bzw. Quervertiefungen aufweist. Alternativ kann die Zwischenlage aber auch genau anders herum eingebaut/ausgebildet werden. Gemäß einer alternativen Ausführungsform sind sowohl die Oberseite als auch die Unterseite mit den entsprechenden Längs- bzw. Quervertiefungen versehen, haben also zweckmäßigerweise die gleiche Struktur/Ausgestaltung. Bevorzugterweise ist die Zwischenlage bezogen auf die Längsrichtung symmetrisch ausgebildet. Die Zwischenlage weist also eine Mittelinie auf, die sich entlang der Längsrichtung erstreckt. Insbesondere beim Kurvenbau kann es aber auch von Vorteil sein, auf diese symmetrische Ausgestaltung zu verzichten und beispielsweise den zumindest einen Längssteg und/oder den Quersteg gerade nicht symmetrisch, bezogen auf die Mittellinie der Zwischenlage, welche sich entlang deren Längsrichtung erstreckt, auszubilden. Der zumindest eine Längssteg ist insbesondere durch zumindest zwei Längsvertiefungen gebildet, welche sich im Wesentlichen entlang der Längsrichtung erstrecken. Diese Längsvertiefungen sind bevorzugt durchgehend ausgebildet, können aber auch eine beispielsweise abgesetzte Struktur/Gestalt aufweisen, beispielsweise als Perforierung ausgebildet sein. Gleiches gilt in Bezug auf die Quervertiefungen, welche sich bevorzugt im Wesentlichen quer oder senkrecht zur Längsrichtung erstrecken und bevorzugt durchgehend ausgebildet sind. Sowohl für die Längsvertiefungen als auch für die Quervertiefungen gilt, dass sich diese nicht exakt parallel bzw. senkrecht zur Längsrichtung erstrecken müssen sondern sie beispielsweise auch eine Wellen- oder Zickzackstruktur aufweisen können. Auch eine Neigung ungleich Null bzw. ungleich 90° in Bezug auf die Längsrichtung ist möglich, um das Dämpfungs- bzw. Steifigkeitsverhalten der Zwischenlage zu beeinflussen.

Die angesprochenen Längsvertiefungen sind insbesondere "innere" Längsvertiefungen, welche bevorzugt mit den Quervertiefungen verbunden sind. Mit anderen Worten geht also der Längssteg in den oder die Querstege über, sodass entsprechende Verbindungsbereiche gebildet sind, worüber insbesondere das Torsionsverhalten der Zwischenlage beeinflusst werden kann. Bevorzugt ist eine Struktur, die in der Draufsicht einem Doppel-T-Träger bzw. -Profilgleicht, wobei der Steg des Doppel-T-Profils durch den Längssteg gebildet wird und die Flansche des Doppel-T-Profils durch die Querträger. Alternativ könnten der oder die Querstege und der zumindest eine Längssteg auch durch eine Quervertiefung voneinander getrennt sein.

Gemäß einer bevorzugten Ausführungsform sind der oder die Querstege durch äußere Längsvertiefungen, insbesondere quer zur Längsrichtung, begrenzt. Bevorzugt nehmen also die Querstege (ohne eine Beschränkung der Allgemeinheit wird nachfolgend i.d.R. von zwei Querstegen gesprochen) nicht die gesamte Breite der Zwischenlage ein. Eine Breite der Zwischenlage liegt in bevorzugten Ausführungsformen z. B. in einem Bereich von etwa 100 bis 210 mm, besonders bevorzugt in einem Bereich von etwa 120 bis 200 mm, beispielsweise etwa 194 mm. Eine Länge der Zwischenlage, welche sich entlang der Längsrichtung bzw. der Gleisrichtung erstreckt, beträgt in bevorzugten Ausführungsformen etwa 100 bis 210 mm, besonders bevorzugt etwa 160 bis 200 mm, beispielsweise etwa 190 mm. Zweckmäßigerweise beträgt eine Länge der Querstege etwa 30 bis 150 mm, bevorzugt etwa 40 bis 110 mm, besonders bevorzugt etwa 50 bis 60 mm. Alternativ können die Querstege auch die gesamte Breite der Zwischenlage überspannen. Grundsätzlich gilt, dass die Querstege beider Endbereich bevorzugt gleich dimensioniert sind. Alternativ kann aber auch ein Quersteg beispielsweise breiter oder schmäler sein als der andere. Eine bevorzugte Breite des zumindest einen Längsstegs liegt in einem Bereich von etwa 8 bis 30 mm, insbesondere in einem Bereich von etwa 10 bis 20 mm.

Gemäß einer bevorzugten Ausführungsform sind die vorgenannten äußeren Längsvertiefungen über die ganze Länge der Zwischenlage ausgebildet. Sie sind also durchgehend geformt, wobei "durchgehend" nicht dahingehend zu verstehen ist, dass die Form bzw. Geometrie der Längsvertiefungen über die ganze Länge der Zwischenlage dieselbe sein muss. Eine durchgehende Längsvertiefung könnte beispielsweise auch durch eine Vielzahl von hintereinander, entlang der Längsrichtung angeordneten, Ausnehmungen in Form von kleinen Bohrungen oder Rücksprüngen (ähnlich einer Perforation) gebildet sein.

Gemäß einer bevorzugten Ausführungsform sind die äußeren Längsvertiefungen mit den inneren Längsvertiefungen durch Quervertiefungen verbunden.

Zweckmäßigerweise werden dadurch zwischen den äußeren Längsvertiefungen, den inneren Längsvertiefungen und den Quervertiefungen Zusatz- bzw. Seitenstege gebildet, durch welche die Dämpfungscharakteristik der Zwischenlage weiter beeinflusst werden kann. Die Zusatz- bzw. Seitenstege können entlang der Längsrichtung durchgehend ausgebildet sein. Sie können ihrerseits aber ebenfalls durch eine Vielzahl von Längsvertiefungen und/oder Quervertiefungen unterteilt sein, um die Steifigkeit bzw. die Elastizität der Zwischenlage zu beeinflussen.

In bevorzugten Ausführungsformen weisen die Längs- bzw. Quervertiefungen eine Tiefe von etwa 2 bis 8 mm, bevorzugt von etwa 3 bis 6 mm und besonders bevorzugt eine Tiefe von etwa 5 mm auf. Bevorzugt ist ein Querschnitt der Vertiefungen trapezförmig ausgebildet, wobei sich die Vertiefungen zur jeweiligen Ober- bzw. Unterseite der Zwischenlage hin, insbesondere trapezförmig, aufweiten. Alternativ ist aber auch eine runde Form, wie beispielsweise eine halbkreisförmige Struktur oder eine andere eckige Ausgestaltung, wie beispielsweise eine quadratische oder rechteckige Ausgestaltung, zielführend, wobei hier insbesondere auch das zur Herstellung der Zwischenlage verwendete Verfahren entscheidend ist. Bevorzugt wird für die Zwischenlage ein (Kunststoff-) Extrusions- oder Spritzgussverfahren angewendet.

Gemäß einer bevorzugten Ausführungsform liegt eine Tiefe der Vertiefungen im Verhältnis zu einer Gesamtdicke der Zwischenlage, welche gemäß verschiedener Ausführungsformen in einem Bereich von etwa 5 bis 14 mm liegt, in einem Verhältnis von etwa 0,1 bis 0,8. Eine Breite der Vertiefungen liegt in bevorzugten Ausführungsformen in einem Bereich von etwa 4 bis 8 mm, bevorzugt etwa 5 bis 7 mm, insbesondere bevorzugt etwa 6 mm. Zurückkommend auf die vorgenannte Trapezform ist beispielsweise eine Breite von etwa 6 mm an der entsprechenden Oberseite oder Unterseite der Zwischenlage und eine Breite von etwa 2 bis 6 mm, bevorzugt etwa 3 bis 5 mm und besonders bevorzugt etwa von 4 mm am Grund der Vertiefung vorgesehen.

Gemäß einer Ausführungsform ist der zumindest eine Längssteg aus einem Material niedrigerer Steifigkeit als der Rest der Zwischenlage ausgebildet. Dies kann beispielsweise im Rahmen eines 2K-Extrusions- oder Spritzgießherstellungsprozesses der Zwischenlage erfolgen. Die unterschiedliche Materialsteifigkeit kann aber auch durch eine entsprechende Nachbehandlung, sei es chemisch oder physikalisch, erfolgen.

Zweckmäßigerweise ist der Quersteg bzw. sind die Querstege aus einem Material höherer Steifigkeit als der Rest der Zwischenlage ausgebildet. Es gilt das in Bezug auf den Längssteg Gesagte.

Gemäß einer bevorzugten Ausführungsform beträgt eine Breite des oder der Querstege, entlang der Längsrichtung gemessen, etwa 5 bis 40 % der Gesamtlänge der Zwischenlage in dieser Richtung, insbesondere bevorzugt etwa 5 bis 20 %. In bevorzugten Ausführungsformen beträgt die Breite etwa 10 bis 35 mm, besonders bevorzugt etwa 20 bis 30 mm, insbesondere z. B. 25 mm. Diese Maßangaben gelten analog und entsprechend für die Dimensionen der Endbereiche. Wie bereits erwähnt, nehmen die Querstege ggf. nicht die gesamte Breite der Zwischenlage ein. Die Endbereiche sind also in einen Bereich 1 und einen Bereich 2 aufgeteilt, wobei der Bereich 2 durch Querstege gebildet ist. Der Bereich 1 bzw. die beiden "Bereiche 1" (links und rechts neben dem Bereich 2, bezogen auf die Längsrichtung) eines Endbereichs können gemäß einer Ausführungsform eine andere Materialsteifigkeit aufweisen als der Mittelbereich der Zwischenlage, wobei dies über ein anderes Material, vgl. z. B. die vorgenannten 2K-Verfahren oder über die erwähnte chemische oder physikalische Nachbehandlung, erzielt werden kann. Eine Materialversteifung kann auch dadurch realisiert sein, dass in diesen Bereich gerade keine Längsvertiefungen vorhanden sind.

Um die Auflage der Zwischenlage auf der Bahnschwelle zu verbessern, hat es sich als vorteilhaft erwiesen, Ausnehmungen in den Eckbereichen der Zwischenlage vorzusehen, insbesondere auf der Seite der Zwischenlage, auf der auch die Vertiefungen angeordnet sind. Bevorzugt weisen diese Ausnehmungen in der Draufsicht im Wesentlichen die Form von Langlöchern auf, welche sich entlang der Längsrichtung erstrecken. Zweckmäßigerweise weisen die Langlöcher eine Breite, quer zur Längsrichtung, von etwa 14 bis 18 mm, beispielsweise etwa 16 mm, und eine Länge, entlang der Längsrichtung, von etwa 40 bis 50 mm, beispielsweise etwa 45 mm, auf. Eine Tiefe beträgt in bevorzugten Ausführungsformen etwa 2 bis 5 mm, besonders bevorzugt etwa 3 bis 4 mm, insbesondere etwa 3,5 mm.

In einer bevorzugten Ausführungsform weist die Zwischenlage an ihren beiden Längsseiten Rücksprünge auf, welche der Anordnung eines Schienenbefestigungssystems dienen, wobei die Rücksprünge z. B. eine Länge von etwa 70 bis 90 mm, bevorzugt von etwa 75 bis 80 mm, aufweisen.

Bevorzugt weist die Zwischenlage, insbesondere im Bereich der oder angrenzend an die Rücksprünge, einen Vorsprung bzw. eine Lasche auf, welche(r) zur Anordnung der Komponenten eines Schienenbefestigungssystems dienen kann, wobei die Lasche etwa 2 bis 4 mm über die jeweilige Seitenwand der Zwischenlage hervorragt. Die Lasche ist bevorzugt auf der Unterseite der Zwischenlage angeordnet, welche der (Bahn-)Schwelle zugeordnet ist.

In Bezug auf die Steifigkeiten der Zwischenlage wird abschließend auf folgende Zusammenhänge verwiesen:
Die Steifigkeit der Zwischenlage wird nach EN 13481-2 Klasse C bzw. nach EN 13146-9 so eingestellt, dass die statische Steifigkeit (= k_{SP}) ≤ 350 kN/mm ist.

In bevorzugten Ausführungsformen weist die Zwischenlage eine statische Steifigkeit/k_{SP} von etwa 180 kN/mm auf, bei einer Länge von etwa 190 mm. Wird die Zwischenlage beidseitig auf Höhe der Querstegee gekürzt (z. B. auf eine neue Länge von ca. 140 mm), zeigt sich der Steifigkeitseinfluss der Querstege. Der Steifigkeitswert (kₛₚ) wird von 180 auf 145 kN/mm reduziert.

Ein Verhältnis der dynamischen Steifigkeit k_{LFP} zur statischen Steifigkeit k_{SP}, also die Versteifung der Zwischenlage k_{LFP 10 Hz}/k_{SP} (geprüft nach EN 13481-2-C bzw. EN 13146-9), wird in bevorzugten Ausführungsformen so eingestellt, dass das Verhältnis ≥ 1,5 ist.

Weitere Vorteile und Merkmale ergeben sich aus der nachfolgenden Beschreibung einer bevorzugten Ausführungsform der erfindungsgemäßen Zwischenlage mit Bezug auf die beigefügten Figuren.

Es zeigen:
- Figur 1:: eine Draufsicht auf eine Ausführungsform einer Zwischenlage;
- Figur 2:: eine Schnittdarstellung, wie skizziert in Figur 1;
- Figur 3:: eine weitere Ausführungsform einer Zwischenlage (Teilansicht).

**Fig. 1** zeigt eine Unterseite 12 einer Zwischenlage 10, welche sich entlang einer Längsrichtung L, welche einer Gleisrichtung G entspricht, erstreckt. Entlang der Längsrichtung L endet die Zwischenlage 10 jeweils in zwei Endbereichen E. Die Endbereiche sind in einen Bereich 1 und einen Bereich 2 aufgeteilt, wobei der Bereich 2 durch Querstege 40 gebildet ist, welche sich im Wesentlichen quer zur Längsrichtung L erstrecken. Die Endbereiche E bzw. die Querstege 40 weisen entlang der Längsrichtung L eine Länge von etwa 25 mm auf, wobei die Breite der Querstege 40, quer zur Längsrichtung L, etwa 30 bis 60 mm beträgt. Die Länge der Zwischenlage 10 entlang der Längsrichtung L beträgt etwa 190 mm, die Breite etwa 194 mm. Die Querstege 40 sind durch einen sich entlang der Längsrichtung L erstreckenden Längssteg 20 verbunden. Die Querstege 40 sind durch äußere Längsvertiefungen 62 begrenzt. Der Längssteg 20 wird durch innere Längsvertiefungen 64 geformt. Die äußeren Längsvertiefungen 62 und die inneren Längsvertiefungen 64 sind durch Quervertiefungen 60 verbunden, wobei durch diese Geometrie Zusatzstege 22 geformt werden. Die gesamte Ausgestaltung der Zwischenlage 10 ist in Bezug auf die skizzierte Längsrichtung L, welche auch als Mittellinie bezeichnet werden kann, symmetrisch. Die äußeren Längsvertiefungen 62 weisen in der hier gezeigten Ausführungsform einen Abstand von etwa 23 bis 25 mm zu den jeweiligen inneren Längsvertiefungen 64 auf. Die Zwischenlage 10 umfasst vier Eckbereiche 14, wobei in diesen Eckbereichen 14 jeweils Ausnehmungen 70 angeordnet sind, welche in der Draufsicht im Wesentlichen die Form von Langlöchern aufweisen. Die Ausnehmungen 70 weisen in der hier gezeigten Ausführungsform eine Länge von etwa 45 mm und eine Breite von etwa 16 mm auf. Zwischen den Ausnehmungen 70 sind entlang der Längsrichtung L Rücksprünge 72 in der Zwischenlage 10 vorgesehen, welche der Anordnung bzw. Anlage weiterer hier nicht gezeigter Schienenbefestigungsmittel dienen. In der hier gezeigten Ausführungsform ist der Bereich der Rücksprünge 72 mit einer Art Lasche 74 versehen. Durch die quer verlaufenden gestrichelten Linien ist weiter ein Mittelbereich M skizziert, welcher sich zwischen den Endbereichen E erstreckt.

Die Steifigkeit der hier gezeigten Zwischenlage 10 wird nach EN 13481-2 Klasse C bzw. nach EN 13146-9 so eingestellt, dass k_{SP} ≤ 350 kN/mm ist.

Die Steifigkeitswert (k_{SP}) der gesamten Zwischenlage 10, bei einer Länge von etwa 190 mm, beträgt etwa 180 kN/mm. Wird die Zwischenlage 10 beidseitig auf Höhe der Querstege gekürzt (z. B. auf eine neue Länge von ca. 140 mm), zeigt sich der Steifigkeitseinfluss der Querstege
Die Versteifung der Zwischenlage 10 k_{LFP10Hz}/k_{SP} (geprüft nach EN 13481-2-C bzw. EN 13146-9) wird bevorzugt so eingestellt, dass das Verhältnis ≥ 1,5 beträgt. Ein Schnitt A-A ist nun weiter in Figur 2 dargestellt.

**Fig. 2** zeigt den Schnitt A-A, wie skizziert in Figur 1. Zu sehen sind hier insbesondere die Querschnittsformen der inneren Längsvertiefungen 64 und der äußeren Längsvertiefungen 62, welche im Wesentlichen trapezförmig ausgebildet sind. Am Grund weisen die Längsvertiefungen 62, 64 eine Breite von etwa 4 mm auf, zur Oberseite 12 hin eine Breite von etwa 5 mm. Eine Tiefe der Ausnehmung 70 beträgt in der hier gezeigten Ausführungsform etwa 3,5 mm. Zu sehen ist weiter die Ausgestaltung der Lasche 74. Im Hintergrund ist weiter noch der Quersteg 40 angedeutet.

**Fig. 3** zeigt eine weitere Ausführungsform einer Zwischenlage 10, welche sich entlang der Längsrichtung L bzw. einer Gleisrichtung G erstreckt. Im Wesentlichen entspricht die Ausführungsform der aus der Figur 1 bekannten, so dass auf eine vollständige Kennzeichnung mit Bezugszeichen an dieser Stelle verzichtet wird. Ein (oberer) Quersteg 40 ist hier deutlich breiter ausgebildet und nimmt annähernd die gesamte Breite der Zwischenlage 10 ein. Mit dem Pfeil ist eine tatsächliche Schienenbreite B skizziert. Im Wesentlichen entspricht also die Erstreckung des Querstegs der Breite der Schiene. Die Zwischenlage 10 ist bevorzugt in Bezug auf die hier skizzierte Längsrichtung L symmetrisch ausgebildet. Die dargestellte Ausführungsform weist zwei unterschiedlich breite Querstege 40 auf. Bevorzugt weist die Zwischenlage aber eine weitere Symmetrielinie auf, welche zur Längsrichtung L senkrecht steht. Bevorzugt sind die Querstege 40 also auch gleich breit ausgebildet.

### Bezugszeichenliste

- 1: Bereich 1
- 2: Bereich 2
- 10: Zwischenlage
- 12: Unterseite
- 14: Eckbereich
- 20: Längssteg
- 22: Zusatzsteg
- 40: Quersteg
- 60: Quervertiefung
- 62: äußere Längsvertiefung
- 64: innere Längsvertiefung
- 70: Ausnehmung
- 72: Rücksprung
- 74: Lasche
- E: Endbereich
- M: Mittelbereich
- G: Gleisrichtung
- L: Längsrichtung
- B: Schienenbreite

## Patentansprüche

1. Zwischenlage (10), zur Anordnung zwischen einer Bahnschwelle und einem Gleis, welche an ihrer Oberseite (11) und/oder an ihrer Unterseite (12) zumindest einen Längssteg (20) aufweist, der sich entlang einer Längsrichtung (L), welche im eingebauten Zustand einer Gleisrichtung (G) entspricht, erstreckt, wobei die Zwischenlage (10) entlang der Längsrichtung (L) in zwei Endbereichen (E) und einen zwischen den Endbereichen (E) erstreckenden Mittelbereich aufgeteilt ist, wobei im Mittelbereich (M) der zumindest eine Längssteg (20) ausgebildet bzw. angeordnet ist, und wobei zumindest der eine Endbereich einen Quersteg (40) aufweist, **dadurch gekennzeichnet, dass** der Längssteg (20) in oder an zumindest einem Quersteg (40) endet, dessen Länge quer zur Längsrichtung (L) größer ist als eine Breite des Längsstegs (20) in dieser Richtung,
wobei der zumindest eine Längssteg (20) durch Längsvertiefungen (62) gebildet ist, welche sich im Wesentlichen entlang der Längsrichtung erstrecken, und wobei der zumindest eine Quersteg (40) durch eine oder mehrere Quervertiefungen (60) gebildet ist.

2. Zwischenlage (10) nach Anspruch 1,
wobei die Längsvertiefungen (62) als innere Längsvertiefungen (64) ausgebildet sind, welche mit den Quervertiefungen (60) verbunden sind.

3. Zwischenlagen (10) nach Anspruch 1 oder 2,
wobei der zumindest eine Quersteg (40) durch äußere Längsvertiefungen (62) begrenzt ist.

4. Zwischenlage (10) nach Anspruch 3,
wobei die äußeren Längsvertiefungen (62) über die ganze Länge der Zwischenlage (10) ausgebildet sind.

5. Zwischenlage (10) nach einem der Ansprüche 3-4,
wobei die äußeren Längsvertiefungen (62) mit den inneren Längsvertiefungen (64) durch die Quervertiefungen (60) verbunden sind.

6. Zwischenlage (10) nach einem der vorhergehenden Ansprüche,
wobei eine Tiefe der Vertiefungen (60; 62; 64) im Verhältnis zu einer Gesamtdicke der Zwischenlage (10) etwa in einem Verhältnis von 0,1 bis 0,8 liegt.

7. Zwischenlage (10) nach einem der vorhergehenden Ansprüche,
wobei der zumindest einen Längssteg (20) aus einem Material niedrigerer Steifigkeit als der Rest der Zwischenlage (10) ausgebildet ist.

8. Zwischenlage (10) nach einem der vorhergehenden Ansprüche,
wobei der zumindest eine Quersteg (40) aus einem Material höherer Steifigkeit als der Rest der Zwischenlage (10) ausgebildet ist.

9. Zwischenlage (10) nach einem der vorhergehenden Ansprüche,
wobei eine Breite des Querstegs (40) entlang der Längsrichtung (L) etwa 5 bis 40 % einer Gesamtlänge der Zwischenlage (10) beträgt.

10. Zwischenlage (10) nach einem der vorhergehenden Ansprüche, umfassend Ausnehmungen (70), welche in den Eckbereichen (14) der Zwischenlage (10) angeordnet sind.

11. Zwischenlage (10) nach einem der vorhergehenden Ansprüche,
derart ausgebildet, dass ein Verhältnis der dynamischen Steifigkeit k_{LFP, 10 Hz} zur statischen Steifigkeit k_{SP} > 1,5 ist.

12. Zwischenlage (10) nach einem der vorhergehenden Ansprüche, wobei die Oberseite (11), welche zur Schiene hin orientiert ist, glatt ist und die Unterseite Längsvertiefungen (62) oder Quervertiefungen (60) aufweist.

13. Zwischenlage (10) nach einem der vorhergehenden Ansprüche, wobei die Längsvertiefungen (62) oder Quervertiefungen (60) eine Tiefe von etwa 2 bis 8 mm, bevorzugt von etwa 3 bis 6 mm und besonders bevorzugt eine Tiefe von etwa 5 mm aufweisen.

14. Zwischenlage (10) nach einem der vorhergehenden Ansprüche, wobei zwischen den äußeren Längsvertiefungen (62), den inneren Längsvertiefungen (61) und den Quervertiefungen (60) Zusatz- bzw. Seitenstege (22) ausgebildet sind, durch welche die Dämpfungscharakteristik der Zwischenlage (10) weiter beeinflusst werden kann.

15. Zwischenlage (10) nach einem der vorhergehenden Ansprüche, wobei die Zwischenlage (10) an ihren beiden Längsseiten Rücksprünge aufweist, welche der Anordnung eines Schienenbefestigungssystems dienen.

## Claims

1. An intermediate layer (10), for being arranged between a sleeper and a rail, which has on its upper side (11) and/or on its lower side (12) at least one longitudinal web (20) which extends along a longitudinal direction (L) which, in the installed state, corresponds to a rail direction (G),
the intermediate layer (10) being divided along the longitudinal direction (L) into two end regions (E) and a central region which extends between the end regions (E),
the at least one longitudinal web (20) being formed or arranged in the central region (M), and at least one end portion having a transverse web (40), **characterized in that**
said longitudinal web (20) terminates in or at the at least one transverse web (40) whose length transverse to the longitudinal direction (L) is greater than a width of said longitudinal web (20) in this direction,
the at least one longitudinal web (20) being formed by longitudinal depressions (62) extending substantially along the longitudinal direction, and
said at least one transverse web (40) being formed by one or more transverse depressions (60).

2. The intermediate layer (10) according to claim 1,
wherein the longitudinal recesses (62) are formed as inner longitudinal recesses (64) which are connected to the transverse recesses (60).

3. The intermediate layers (10) according to claim 1 or 2,
wherein the at least one transverse web (40) is limited by outer longitudinal recesses (62).

4. The intermediate layer (10) according to claim 3,
wherein the outer longitudinal recesses (62) are formed over the entire length of the intermediate layer (10).

5. The intermediate layer (10) according to one of claims 3-4,
wherein the outer longitudinal recesses (62) are connected to the inner longitudinal recesses (64) by the transverse recesses (60).

6. The intermediate layer (10) according to one of the preceding claims,
wherein a depth of the recesses (60; 62; 64) in relation to a total thickness of the intermediate layer (10) is approximately in a ratio of 0.1 to 0.8.

7. The intermediate layer (10) according to one of the preceding claims,
wherein the at least one longitudinal web (20) is formed of a material of lower stiffness compared to the rest of the intermediate layer (10).

8. The intermediate layer (10) according to one of the preceding claims,
wherein the at least one transverse web (40) is formed of a material of higher stiffness compared to the rest of the intermediate layer (10).

9. The intermediate layer (10) according to one of the preceding claims,
wherein a width of the transverse web (40) along the longitudinal direction (L) is about 5 to 40 % of a total length of the intermediate layer (10).

10. The intermediate layer (10) according to one of the preceding claims, comprising recesses (70) which are arranged in the corner regions (14) of the intermediate layer (10).

11. The intermediate layer (10) according to one of the preceding claims, formed such that a ratio of the dynamic stiffness k_{LFP, 10 Hz} to the static stiffness k_{SP} is > 1.5.

12. The intermediate layer (10) according to one of the preceding claims,
wherein the upper side (11) oriented towards the rail is smooth and the lower side has longitudinal depressions (62) or transverse depressions (60).

13. The intermediate layer (10) according to one of the preceding claims,
wherein the longitudinal recesses (62) or transverse recesses (60) have a depth of about 2 to 8 mm, preferably of about 3 to 6 mm and more preferably a depth of about 5 mm.

14. The intermediate layer (10) according to one of the preceding claims,
wherein additional or side webs (22) are formed between the outer longitudinal recesses (62), the inner longitudinal recesses (61) and the transverse recesses (60), by which the damping characteristic of the intermediate layer (10) can be further influenced.

15. The intermediate layer (10) according to one of the preceding claims,
wherein the intermediate layer (10) has recesses on its two longitudinal sides which serve for the arrangement of a rail fastening system.

## Revendications

1. Couche intermédiaire (10) destinée à être disposée entre une traverse de chemin de fer et une voie, qui comprend sur sa face supérieure (11) et/ou sur sa face inférieure (12) au moins une barrette longitudinale (20) qui s'étend le long d'une direction longitudinale (L) qui, à l'état monté, correspond à la direction de voie (G),
la couche intermédiaire (10) étant subdivisée, le long de la direction longitudinale (L), en deux zones d'extrémité (E) et en une zone centrale (M) s'étendant entre les zones d'extrémité (E), ladite au moins une barrette longitudinale (20) étant réalisée ou disposée dans la zone centrale (M), et ladite au moins une zone d'extrémité (E) présentant une barrette transversale (40),
**caractérisée en ce que**
la barrette longitudinale (20) se termine dans ou sur au moins une barrette transversale (40) dont la longueur transversalement à la direction longitudinale (L) est supérieure à une largeur de la barrette longitudinale (20) dans cette direction,
ladite au moins une barrette longitudinale (20) étant formée par des renfoncements longitudinaux traversants (62) qui s'étendent sensiblement le long de la direction longitudinale (L), et
ladite au moins une barrette transversale (40) étant formée par un ou par plusieurs renfoncements transversaux (60).

2. Couche intermédiaire (10) selon la revendication 1,
dans laquelle
les renfoncements longitudinaux (62) sont réalisés sous forme de renfoncements longitudinaux intérieurs (64) qui sont reliés aux renfoncements transversaux (60).

3. Couche intermédiaire (10) selon la revendication 1 ou 2,
dans laquelle
ladite au moins une barrette transversale (40) est délimitée par des renfoncements longitudinaux extérieurs (62).

4. Couche intermédiaire (10) selon la revendication 3,
dans laquelle
les renfoncements longitudinaux extérieurs (62) sont réalisés sur toute la longueur de la couche intermédiaire (10).

5. Couche intermédiaire (10) selon l'une des revendications 3 à 4,
dans laquelle
les renfoncements longitudinaux extérieurs (62) sont reliés aux renfoncements longitudinaux intérieurs (64) par les renfoncements transversaux (60).

6. Couche intermédiaire (10) selon l'une des revendications précédentes,
dans laquelle
une profondeur des renfoncements (60 ; 62 ; 64) par rapport à une épaisseur totale de la couche intermédiaire (10) est approximativement dans une relation de 0,1 à 0,8.

7. Couche intermédiaire (10) selon l'une des revendications précédentes,
dans laquelle
ladite au moins une barrette longitudinale (20) est réalisée en un matériau de rigidité inférieure à celle du reste de la couche intermédiaire (10).

8. Couche intermédiaire (10) selon l'une des revendications précédentes,
dans laquelle
ladite au moins une barrette transversale (40) est réalisée en un matériau de rigidité supérieure à celle du reste de la couche intermédiaire (10).

9. Couche intermédiaire (10) selon l'une des revendications précédentes,
dans laquelle
une largeur de la barrette transversale (40) le long de la direction longitudinale (L) est d'environ 5 à 40 % d'une longueur totale de la couche intermédiaire (10).

10. Couche intermédiaire (10) selon l'une des revendications précédentes, comprenant des évidements (70) qui sont disposés dans les zones de coin (14) de la couche intermédiaire (10).

11. Couche intermédiaire (10) selon l'une des revendications précédentes, qui est réalisée de telle sorte qu'un rapport de la rigidité dynamique k_{LFP, 10 Hz} sur la rigidité statique k_{SP} > 1,5.

12. Couche intermédiaire (10) selon l'une des revendications précédentes,
dans laquelle
la face supérieure (11) orientée vers le rail est lisse, et la face inférieure présente des renfoncements longitudinaux (62) ou des renfoncements transversaux (60).

13. Couche intermédiaire (10) selon l'une des revendications précédentes,
dans laquelle
les renfoncements longitudinaux (62) ou les renfoncements transversaux (60) présentent une profondeur d'environ 2 à 8 mm, de préférence d'environ 3 à 6 mm et de manière particulièrement préférée une profondeur d'environ 5 mm.

14. Couche intermédiaire (10) selon l'une des revendications précédentes,
dans laquelle
des barrettes supplémentaires ou des barrettes latérales (22) sont réalisées entre les renfoncements longitudinaux extérieurs (62), les renfoncements longitudinaux intérieurs (61) et les renfoncements transversaux (60), lesquelles permettent d'influencer la caractéristique d'amortissement de la couche intermédiaire (10).

15. Couche intermédiaire (10) selon l'une des revendications précédentes,
dans laquelle
la couche intermédiaire (10) présente des retraits sur ses deux faces longitudinales, qui servent à l'agencement d'un système de fixation de rail.
